# EUROPÄISCHE PATENTSCHRIFT

(11) **EP 3 291 266 B1**
(45) Veröffentlichungstag und Bekanntmachung des Hinweises auf die Patenterteilung: **05.06.2019**
(21) Anmeldenummer: 17178757.5
(22) Anmeldetag: 29.06.2017
(51) Int. Cl.: H01H 9/44

(54) **SCHALTEINHEIT FÜR EINEN ELEKTRISCHEN SCHALTER UND ELEKTRISCHER SCHALTER**
SWITCHING UNIT FOR AN ELECTRIC SWITCH AND ELECTRIC SWITCH
UNITÉ DE CIRCUIT POUR UN COMMUTATEUR ÉLECTRIQUE ET COMMUTATEUR ÉLECTRIQUE

(30) Priorität: 31.08.2016 DE 102016216392
(43) Veröffentlichungstag der Anmeldung: 07.03.2018
(73) Patentinhaber: Siemens Aktiengesellschaft, 80333 München (DE)
(72) Erfinder: Poles, Michael, 42477 Radevormwald (DE); Herdegen, Reinhard, 92224 Amberg (DE)

(56) Entgegenhaltungen:
- CN-A- 104 167 340
- DE-A1-102014 006 494
- JP-A- 2001 093 395

## Beschreibung

Die Erfindung betrifft ein Kontaktsystem für einen elektrischen Schalter sowie einen elektrischen Schalter mit solch einem Kontaktsystem.

Beim Öffnen von stromführenden Kontakten in elektrischen Schaltern entstehen Lichtbögen. Beispielsweise entsteht dieser beim Öffnen von stromführenden Kontakten bei einem Kurzschluss. Lichtbögen führen zu einer Verbrennung der Kontakte, die hauptsächlich aus Silber bestehen und entsprechend teuer sind. Wenn ein Lichtbogen nicht schnell genug gelöscht wird, fließt sehr viel Energie durch das Schutzgerät, die Stromleitungen und die Geräte, die geschützt werden müssen. Dies führt zur thermischen Überlastung bis zur Zerstörung von stromführenden und angrenzenden Teilen eines elektrischen Schaltkreises.

Zum Löschen von Lichtbögen werden typischerweise Löschbleche verwendet, die den Lichtbogen in mehrere Abschnitte aufteilen und abkühlen und damit insgesamt schneller löschen. Beim Stromfluss des Lichtbogens entsteht ein magnetisches Feld, welches den Lichtbogen in Richtung der Löschbleche treibt, wo er dann gelöscht wird.

Bisher sind zur Beschleunigung des Löschprozesses Löschbleche aus ferromagnetischen Materialien eingesetzt.

In der JP 2001 093395 A wird eine Kontaktvorrichtung mit einem beweglichen Kontakt zur Überbrückung zwischen einem Paar gegenüberliegender fester Kontakte offenbart, wodurch während des Öffnens des beweglichen Kontakts eine Lichtbogenlängung erzeugt wird. Dazu wird ein zentraler Abschnitt eines beweglichen Kontakts, der sich zwischen den festen Kontakten befindet, zu den festen Kontakten hin in einer Gate-Form gebogen, und eine Kontaktfeder zwischen einer Aussparung in der Rückseite des Gate-Abschnitts eingefügt. Während des Öffnens des beweglichen Kontakts wirkt die elektromagnetische Abstoßung zwischen einem in dem Schenkel des Gate-Abschnitts fließenden Strom und einem Lichtbogen zwischen den beweglichen und festen Kontakten, um den Lichtbogen zu einem Lichtbogenlöschraum zu verlängern.

Die DE 10 2014 006494 A1 beschreibt ein Installationsschaltgerät mit einer Kontaktstelle, die mit einem feststehenden und einem beweglichen Kontaktstück gebildet ist, mit einem Kontaktträger, der an seinem freien Ende das bewegliche Kontaktstück trägt, wobei bei einer Ausschalthandlung das bewegliche Kontaktstück von dem feststehenden Kontaktstück getrennt wird und dadurch an der Kontaktstelle im Zustand der voneinander getrennten Kontaktstücke ein Lichtbogen zwischen dem feststehenden und dem beweglichen Kontaktstück sich ausbildet. Der Kontaktträger ist, ausgehend von dem beweglichen Kontaktstück, mit einem Stromführungsabschnitt ausgebildet, der sich in räumlicher Nähe zu der Lichtbogenentstehungsstelle befindet, und der in etwa parallel zu der Erstreckungsrichtung des sich im Zustand seiner Ausbildung befindenden Lichtbogens orientiert ist.

In der CN 104 167 340 A wird ein Schutzschalter offenbart. Bei dem Ein- und Ausschaltvorgang des Leistungsschalters kann die Zeit, in der der Lichtbogen auf Silberkontakten von beweglichen und festen Kontakten des Leistungsschalters bleibt, verringert werden, wodurch der Brennverlust der Silberkontakte aufgrund des Lichtbogens verringert und verbessert wird. Der Leistungsschalter umfasst einen ersten beweglichen Kontakt und einen ersten festen Kontakt, die entsprechend zusammenwirken, einen zweiten beweglichen Kontakt und einen zweiten festen Kontakt, die entsprechend zusammenwirken, und eine magnetische Ausblasspule.

Der Erfindung liegt die Aufgabe zugrunde, eine Schalteinheit anzugeben, bei dem der Löschprozess durch zusätzliche magnetische Kräfte beschleunigt wird.

Diese Aufgabe wird erfindungsgemäß durch eine Schalteinheit für einen elektrischen Schalter gemäß Anspruch 1 gelöst. Vorteilhafte Ausgestaltungen der erfindungsgemäßen Schalteinheit sind in den Unteransprüchen 2 bis 7 angegeben.

Die erfindungsgemäße Schalteinheit für einen elektrischen Schalter gemäß Anspruch 1 umfasst mindestens einen Festkontakt und einen Bewegkontakt mit einer Stromzuführung zum Bewegkontakt, die zum Schließen bzw. Öffnen des Strompfades miteinander in mechanischen Kontakt gebracht bzw. voneinander mechanisch oder magnetisch getrennt werden, wobei die Schalteinheit weiterhin mindestens ein Löschblech umfasst, welches einen beim Öffnen der elektrischen Kontakte entstehenden Lichtbogen beeinflusst, wobei die Stromzuführung so ausgebildet ist, dass diese in der geöffneten Stellung den Strom in Gegenrichtung zur Stromrichtung des Lichtbogens entlang des Lichtbogens leitet.

Vorteilhaft hierbei ist, dass der Löschprozess durch eine zusätzliche magnetische Kraft beschleunigt wird. In der geöffneten Stellung der Schalteinheit wird der Strom in Gegenrichtung zur Stromrichtung des Lichtbogens geleitet, wodurch der Lichtbogen durch das Magnetfeld der Stromleitung weiter in Richtung der Löschbleche getrieben wird. Durch die abstoßenden Kräfte zwischen dem Lichtbogen und der Stromzuführung zu dem Bewegkontakt wird der Lichtbogen noch schneller in Richtung der Löschbleche bewegt. Damit hat der Lichtbogen größere Kontaktflächen mit den Löschblechen und wird dadurch besser von den Löschblechen gekühlt. Des Weiteren wird hierdurch der Löschprozess beschleunigt, der Durchflussstrom reduziert und die Sicherheit des Abschaltvorganges bei Kurzschlüssen erhöht.

In einer Ausgestaltung ist die Stromzuführung so ausgebildet, dass diese in der geöffneten Stellung den Strom im Wesentlichen parallel zum Lichtbogen leitet.

In der erfindungsgemäßen Schalteinheit umfasst der Bewegkontakt einen Kontaktarm und ein Kontaktstück und die Stromzuführung ist so ausgebildet, dass diese in der geöffneten Stellung im Wesentlichen parallel zum Lichtbogen verläuft.

In einer weiteren Ausgestaltung umfasst die Schalteinheit zusätzlich eine Isolierung, welche die Stromzuführung elektrisch zum Lichtbogen isoliert.

In einer weiteren Ausgestaltung ist die Stromzuführung in unmittelbarer Nähe zum Lichtbogen angeordnet, so dass der Lichtbogen möglichst nahe zur Stromzuführung verläuft.

In der erfindungsgemäßen Schalteinheit ist der Kontaktarm drehbar um einen Drehpunkt D gelagert und wird zum Schließen bzw. Öffnen des Strompfades um diesen Drehpunkt D geschwenkt.

In der erfindungsgemäßen Schalteinheit weist die Stromzuführung einen halbkreisförmig geformten Abschnitt auf, der in der geöffneten Stellung im Wesentlichen parallel zum Lichtbogen verläuft.

In einer weiteren Ausgestaltung ist die Stromzuführung aus festem, stromleitendem Material oder als stromleitende Litze, die in der Isolierung fest eingebaut ist, ausgeführt.

Der erfindungsgemäße elektrische Schalter gemäß Anspruch 5 umfasst eine erfindungsgemäße Schalteinheit und eine Handhabe, wobei die Handhabe die Schalteinheit zum Schließen bzw. Öffnen des Strompfades betätigt.

In einer Ausgestaltung ist die Schalteinheit in einer Polkassette angeordnet.

In einer weiteren Ausgestaltung ist der elektrische Schalter ein Leistungsschalter, ein Leitungsschalter, ein Motorschutzschalter, ein Schütz, ein Gleichspannungsschalter oder ein ACB (air circuit breaker).

Die oben beschriebenen Eigenschaften, Merkmale und Vorteile dieser Erfindung sowie die Art und Weise, wie sie erreicht werden, werden klarer und deutlicher verständlich im Zusammenhang mit der folgenden Beschreibung der Ausführungsbeispiele, die in Zusammenhang mit den Figuren näher erläutert werden.
- Figur 1: typische Schalteinheit aus Bewegkontakt und Festkontakt sowie Lichtbogen;
- Figur 2: erfindungsgemäße Schalteinheit mit Festkontakt und Bewegkontakt in der geschlossenen Stellung;
- Figur 3: erfindungsgemäße Schalteinheit mit Festkontakt und Bewegkontakt in der geöffneten Stellung sowie Lichtbogen;
- Figur 4: alternative Schalteinheit mit translatorischer Bewegung des Bewegkontaktes und Festkontakt in der geöffneten Stellung sowie Lichtbögen; und
- Figur 5: elektrischer Schalter mit erfindungsgemäßer Schalteinheit.

In Figur 1 ist eine herkömmliche Schalteinheit dargestellt. Die Stromführung umfasst einen Festkontakt 100 mit einem Kontaktstück 400 und einen Bewegkontakt 200 mit einem Kontaktstück 300.

Weiterhin sind Löschbleche 500 vorgesehen, die dazu dienen, einen beim Öffnen der elektrischen Kontakte entstehenden Lichtbogen 600 zu beeinflussen. Der Stromfluss ist anhand von Pfeilen dargestellt und geht über den Kontaktarm 200 des Bewegkontakts zum Kontaktstück 300 über den Lichtbogen 600 zum Kontaktstück 400 des Festkontakts 100. Ebenso kann der Stromfluss natürlich auch entgegengesetzt zur Pfeilrichtung sein.

In Figur 2 ist die erfindungsgemäße Schalteinheit 1000 dargestellt. Dabei zeigt die Darstellung der Figur 2 die geschlossene Stellung, die einen Stromfluss ermöglicht. Die Schalteinheit 1000 umfasst einen Festkontakt 100, 400 und einen Bewegkontakt 200, 300, die zum Schließen bzw. Öffnen des Strompfades miteinander in mechanischen Kontakt gebracht bzw. voneinander mechanisch oder magnetisch getrennt werden, wobei die Schalteinheit 1000 weiterhin mindestens ein Löschblech 500 umfasst, welches einen beim Öffnen der elektrischen Kontakte 100, 400: 200, 300 entstehenden Lichtbogen 600 beeinflusst. Der Strom wird über eine Stromzuführung 250 zum Bewegkontakt 200 und dem Kontaktstück 400 geleitet.

Der Bewegkontakt 200, 300 umfasst einen Kontaktarm 200 und ein Kontaktstück 300. Ebenso kann der Festkontakt 100, 400 aus einem Kontaktarm 100 und einem Kontaktstück 400 bestehen. Die beiden Kontaktstücke 300 und 400 sind in mechanischem Kontakt, so dass sich die Schalteinheit 1000 in der geschlossenen Stellung befindet und ein Stromfluss möglich ist.

In Figur 2 ist weiterhin eine Isolierung 700 dargestellt, welche die Stromzuführung 250 von einem entstehenden Lichtbogen 600 elektrisch isoliert.

Figur 3 zeigt die erfindungsgemäße Schalteinheit 1000 in der geöffneten Stellung. Dazu wurden der Festkontakt 100, 400 vom Bewegkontakt 200, 300 mechanisch oder magnetisch getrennt. Unter Stromfluss, beispielsweise bei einem Kurzschluss, entsteht ein Lichtbogen 600. Dieser Lichtbogen 600 bildet sich zwischen den Kontaktstücken 300 und 400. Die Löschbleche 500 dienen dazu, den Lichtbogen 600 zu unterteilen und zu löschen.

Die Stromzuführung 250 ist so ausgebildet, dass diese in der geöffneten Stellung der Schalteinheit 1000 den Strom in Gegenrichtung zur Stromrichtung des Lichtbogens 600 leitet. Der Strom der Stromzuführung 250 wird entlang des Lichtbogens 600 geleitet. Gemäß der Darstellung in Figur 3 verläuft die Stromzuführung 250 in der geöffneten Stellung im Wesentlichen parallel zum Lichtbogen 600. Die Isolierung 700 isoliert elektrisch die Stromzuführung 250 zum Lichtbogen 600.

In der Figur 3 ist der Stromfluss mit Pfeilen dargestellt. Der Stromfluss in der Stromzuführung 250 ist entgegengesetzt dem Stromfluss des Lichtbogens 600. Dadurch entstehen magnetische Kräfte, die zu einer Abstoßung des Lichtbogens 600 führen in Richtung der Löschbleche 500. Durch diese Maßnahme kann der Lichtbogen 600 schneller als herkömmlich gelöscht werden.

Die erfindungsgemäße Schalteinheit 1000 in der Darstellung der Figuren 2 und 3 wird dadurch in die geschlossene bzw. geöffnete Stellung gebracht, indem es drehbar um einen Drehpunkt D gelagert ist. Zum Schließen bzw. Öffnen des Strompfades wird der Bewegkontakt 200, 300 um diesen Drehpunkt D geschwenkt.

Die Stromzuführung 250 ist so angeordnet, dass diese in der geöffneten Stellung im Wesentlichen parallel zum Lichtbogen 600 verläuft.

Die Stromzuführung 250 zum Bewegkontakte kann mittels einer Litze 800 elektrisch kontaktiert sein, so dass der Strom der Schalteinheit 1000 von der Litze 800 zum Kontaktstück 300 fließt.

In der geöffneten Stellung der erfindungsgemäßen Schalteinheit 1000 leitet die Stromzuführung 250 den Strom im Wesentlichen parallel zum Lichtbogen 600. Des Weiteren ist die Stromzuführung 250 in unmittelbarer Nähe zum Lichtbogen 600 angeordnet, so dass der Lichtbogen 600 möglichst nah zur Stromzuführung 250 verläuft. Entsprechend der Darstellung der Figur 3 bedeutet dies, dass in einem Anfangszustand der Lichtbogen 600 möglichst nah an der Isolierung 700 der Schalteinheit 1000 verläuft und sich dann aufgrund der magnetischen Kräfte in Richtung der Löschbleche 500 bewegt.

In Figur 4 ist eine alternative, aber nicht die erfindungsgemäße Schalteinheit 1000 dargestellt. Der Bewegkontakt 200; 200' wird translatorisch bewegt zum Öffnen bzw. Schließen des Strompfades.

In der Darstellung der Figur 4 ist die Schalteinheit 1000 geöffnet und es kann kein Strom direkt fließen. Beim Öffnen der Bewegkontakte 200; 200' unter Stromfluss, beispielsweise im Kurzschlussfall, entstehen Lichtbögen 600; 600', die an Löschblechen 500; 500' gelöscht werden können. Die Bewegkontakte 200; 200' sind elektrisch und mechanisch mittels der Stromzuführung 250 verbunden.

In Figur 4 ist der Strompfad so, dass in der geöffneten Stellung der Strom in Gegenrichtung zur Stromrichtung des Lichtbogens 600 geleitet wird. In der geöffneten Stellung der erfindungsgemäßen Schalteinheit 1000 ist die Stromzuführung 250 so ausgebildet, dass sie den Strom im Wesentlichen parallel zu den Lichtbögen 600; 600' leitet. Dadurch wird sichergestellt, dass die Lichtbögen 600; 600' in Richtung der Löschbleche 500; 500' getrieben werden.

Auch in Figur 4 kennzeichnen Pfeile die Stromrichtung. Ebenso ist eine entgegengesetzt zur Darstellung verlaufende Stromrichtung möglich. Entsprechend der Darstellung in Figur 4 ist die translatorische Bewegung der Bewegkontakte 200; 200' eine Bewegung nach oben bzw. unten. In der Darstellung der Figur 4 können zum elektrischen Schließen der Schalteinheit 1000 die Bewegkontakte 200; 200' nach unten bewegt werden, so dass die Kontaktstücke 300; 400, 300'; 400' miteinander in mechanischen Kontakt treten.

In Figur 5 ist ein elektrischer Schalter 1500 dargestellt. Der elektrische Schalter 1500 umfasst eine erfindungsgemäße Schalteinheit 1000 und eine Handhabe 1510. Die Handhabe 1510 betätigt zum Schließen bzw. Öffnen des Strompfades die Schalteinheit 1000. Typischerweise wird die Handhabe 1510 von einem Operateur bedient, ebenso ist aber auch ein Motor-Operator denkbar, der die Handhabe 1510 elektromechanisch schaltet. Die erfindungsgemäße Schalteinheit 1000 kann sich in einer Polkassette 1520 befinden. Typischerweise kann der elektrische Schalter 1500 mehrere Polkassetten 1520 umfassen für jeweils einen elektrischen Pol.

Der elektrische Schalter 1500 kann beispielsweise ein Leistungsschalter, ein Leitungsschalter, ein Motorschutzschalter, ein Schütz, ein Gleichspannungsschalter oder auch ein ACB (air circuit breaker) sein.

Bei der Kontaktöffnung im Kurzschlussfall macht der bewegliche Kontakt 200; 200' eine rotatorische oder eine translatorische Bewegung. Zwischen den Kontaktstücken 300 und 400 entsteht ein Lichtbogen 600, wobei der Strom in Gegenrichtung zum Stromfluss im gegenüberliegenden kreisförmigen oder linearen Abschnitt der Stromzuführung 250 des Bewegkontaktes 200; 200' fließt. Dabei entstehen zwischen dem Lichtbogen 600 und der Stromzuführung 250 abstoßende Kräfte, die den Lichtbogen 600 noch schneller in die Löschbleche 500 bewegt. Damit hat der Lichtbogen größere Kontaktfläche mit den Löschblechen und wird dadurch besser von den Löschblechen gekühlt.

## Patentansprüche

1. Schalteinheit (1000) für einen elektrischen Schalter (1500), wobei die Schalteinheit (1000) mindestens einen Festkontakt (100, 400; 100', 400') und einen Bewegkontakt (200, 300; 200', 300') mit einer Stromzuführung (250) zum Bewegkontakt (200, 300; 200', 300') umfasst, die zum Schließen beziehungsweise Öffnen des Strompfades miteinander in mechanischen Kontakt gebracht beziehungsweise voneinander mechanisch oder magnetisch getrennt werden, wobei die Schalteinheit (1000) weiterhin mindestens ein Löschblech (500) umfasst, welches einen beim Öffnen der elektrischen Kontakte (100, 400; 100', 400': 200, 300; 200', 300') entstehenden Lichtbogen (600) beeinflusst, wobei die Stromzuführung (250) so ausgebildet ist, dass diese in der geöffneten Stellung den Strom in Gegenrichtung zur Stromrichtung des Lichtbogens (600) entlang des Lichtbogens (600) leitet,
wobei der Bewegkontakt (200, 300; 200', 300') einen Kontaktarm (200; 200') und ein Kontaktstück (300; 300') umfasst und die Stromzuführung (250) so ausgebildet ist, dass diese in der geöffneten Stellung im Wesentlichen parallel zum Lichtbogen (600) verläuft,
wobei der Kontaktarm (200) drehbar um einen Drehpunkt (D) gelagert ist und zum Schließen beziehungsweise Öffnen des Strompfades um diesen Drehpunkt (D) geschwenkt wird,
**dadur chgekennzeichnet**, **dass** die Stromzuführung (250) einen halbkreisförmig geformten Abschnitt aufweist, der in der geöffneten Stellung im Wesentlichen parallel zum Lichtbogen (600) verläuft.

2. Schalteinheit (1000) gemäß Anspruch 1, wobei die Stromzuführung (250) so ausgebildet ist, dass diese in der geöffneten Stellung den Strom im Wesentlichen parallel zum Lichtbogen (600) leitet.

3. Schalteinheit (1000) gemäß Anspruch 1, wobei die Schalteinheit (1000) zusätzlich eine Isolierung (700) umfasst, welche die Stromzuführung (250) elektrisch zum Lichtbogen (600) isoliert.

4. Schalteinheit (1000) gemäß Anspruch 3 wobei die Stromzuführung (250) aus festem, stromleitendem Material oder als stromleitende Litze, die in der Isolierung (700) fest eingebaut ist, ausgeführt ist.

5. Elektrischer Schalter (1500) umfassend eine Schalteinheit (1000) gemäß einem der vorherigen Ansprüche und eine Handhabe (1510), wobei die Handhabe (1510) die Schalteinheit (1000) zum Schließen beziehungsweise Öffnen des Strompfades betätigt.

6. Elektrischer Schalter (1500) gemäß Anspruch 5, bei dem die Schalteinheit (1000) in einer Polkassette (1520) angeordnet ist.

7. Elektrischer Schalter (1500) gemäß Anspruch 5 oder 6, wobei der elektrische Schalter (1500) ein Leistungsschalter, ein Leitungsschalter, ein Motorschutzschalter, ein Schütz, ein Gleichspannungsschalter oder ein ACB (air circuit breaker) ist.

## Claims

1. Switching unit (1000) for an electrical switch (1500), wherein the switching unit (1000) comprises at least one fixed contact (100, 400; 100', 400') and one moveable contact (200, 300; 200', 300') with a current feed (250) to the moveable contact (200, 300; 200', 300'), which in order to close or open the current path are respectively brought into mechanical contact with each other or mechanically or magnetically separated from each other, wherein the switching unit (1000) further comprises at least one extinguishing plate (500), which affects an electrical arc (600) created when the electrical contacts (100, 400; 100', 400': 200, 300; 200', 300') are opened, wherein the current feed (250) is designed such that in the open position it directs the current along the electrical arc (600) in the opposite direction to the current direction of the arc (600),
wherein the moveable contact (200, 300; 200', 300') comprises a contact arm (200; 200') and a contact piece (300; 300'), and the current feed (250) is designed such that in the open position it extends substantially parallel to the electrical arc (600),
wherein the contact arm (200) is mounted such that it can rotate about a pivot point (D) and is pivoted about said pivot point (D) in order to close or open the current path, **characterized in that**
the current feed (250) comprises a semi-circular shaped section, which in the open position extends substantially parallel to the electrical arc (600).

2. Switching unit (1000) according to Claim 1, wherein the current feed (250) is designed such that in the open position it directs the current substantially parallel to the electrical arc (600).

3. Switching unit (1000) according to Claim 1, wherein the switching unit (1000) additionally comprises an insulated section (700), which electrically insulates the current feed (250) from the electrical arc (600).

4. Switching unit (1000) according to Claim 3, wherein the current feed (250) is designed from solid, current-conducting material or as a current-carrying stranded wire which is securely installed in the insulated section (700).

5. Electrical switch (1500) comprising a switching unit (1000) according to any one of the previous claims and a handle (1510), wherein the handle (1510) activates the switching unit (1000) to close or open the current path.

6. Electrical switch (1500) according to Claim 5, in which the switching unit (1000) is arranged in a pole cartridge (1520).

7. Electrical switch (1500) according to Claim 5 or 6, wherein the electrical switch (1500) is a circuit breaker, a transmission line switch, a motor protection switch, an electrical contact, a DC voltage switch or an ACB (air circuit breaker).

## Revendications

1. Unité de commutation (1000) pour un commutateur électrique (1500), cette unité de commutation (1000) comprenant au moins un contact fixe (100, 400; 100', 400') et un contact mobile (200, 300; 200', 300') avec alimentation en courant (250) vers le contact mobile (200, 300; 200', 300'), lesquels sont mis en contact mécanique pour la fermeture ou l'ouverture du trajet de courant l'un avec l'autre ou sont séparés l'un de l'autre mécaniquement ou magnétiquement, cette unité de commutation (1000) comprenant en outre au moins une plaque d'extinction (500), laquelle influence un arc électrique apparaissant à l'ouverture des contacts électriques (100, 400; 100', 400'; 200, 300; 200', 300'), cette alimentation en courant (250) étant réalisée de sorte qu'elle conduit, en position ouverte, le courant dans le sens contraire au sens du courant de l'arc électrique (600) le long de l'arc électrique (600),
ce contact mobile (200, 300; 200', 300') comprenant un bras de contact (200; 200') et un plot de contact (300; 300') et l'alimentation en courant (250) étant réalisée de sorte qu'elle évolue en position ouverte de manière essentiellement parallèle à l'arc électrique,
ce bras de contact (200) étant logé à rotation autour d'un point de rotation (D) et pivotant pour la fermeture ou l'ouverture du trajet de courant autour de ce point de rotation (D),
**caractérisée en ce que** l'alimentation en courant (250) présente une section en demi-cercle qui évolue en position ouverte, de manière essentiellement parallèle à l'arc électrique (600).

2. Unité de commutation (1000) selon la revendication 1, l'alimentation en courant (250) étant réalisée de sorte qu'en position ouverte, celle-ci conduit le courant de manière essentiellement parallèle à l'arc électrique (600).

3. Unité de commutation (1000) selon la revendication 1, cette unité de commutation (1000) comprenant en plus une isolation (700), laquelle isole l'alimentation en courant (250) électriquement de l'arc électrique (600).

4. Unité de commutation (1000) selon la revendication 3, l'alimentation en courant (250) étant réalisée en matériau solide et conducteur de l'électricité ou comme un cordon conducteur de l'électricité solidement intégré à l'isolation (700).

5. Commutateur électrique (1500) comprenant une unité de commutation (1000) selon l'une des revendications précédentes et une prise (1510), cette prise (1510) actionnant l'unité de commutation (1000) pour la fermeture ou l'ouverture du trajet de courant.

6. Commutateur électrique (1500) selon la revendication 5, dans lequel l'unité de commutation (1000) est disposée dans une cassette polaire (1520).

7. Commutateur électrique (1500) selon la revendication 5 ou 6, ce commutateur électrique (1500) étant un sectionneur de puissance, un commutateur de ligne, un disjoncteur-protecteur, une protection, un commutateur de tension continue ou un disjoncteur à air (Angl.: *ACB* = *air circuit breaker*).
